# EUROPÄISCHE PATENTSCHRIFT

(11) **EP 0 355 647 B1**
(45) Veröffentlichungstag und Bekanntmachung des Hinweises auf die Patenterteilung: **23.03.1994**
(21) Anmeldenummer: 89114985.8
(22) Anmeldetag: 13.08.1989
(51) Int. Cl.: B65D 39/08

(54) **Spundbehälter**
Container having a bung
Récipient avec bondon

(30) Priorität: 13.08.1988 DE 3827551; 29.08.1988 DE 3829230; 29.08.1988 DE 3829240
(43) Veröffentlichungstag der Anmeldung: 28.02.1990
(73) Patentinhaber: NFT Neue Fasstechnik Gesellschaft mit beschränkter Haftung, D-15890 Eisenhüttenstadt (DE)
(72) Erfinder: NFT Neue Fasstechnik Gesellschaft mit beschränkter Haftung, D-15890 Eisenhüttenstadt (DE)
(74) Vertreter: Grosse, Dietrich, Dipl.-Ing.

(56) Entgegenhaltungen:
- DE-U- 8 705 916
- FR-A- 610 862
- FR-A- 847 537
- FR-A- 2 081 088
- GB-A- 1 074 059
- US-A- 1 758 869
- US-A- 2 460 721
- US-A- 3 076 670

## Beschreibung

Die Erfindung betrifft einen transportablen Behälter, insbesondere ein Spundfaß, mit einem Rumpf und, mit diesem fest und dicht verbunden, einem Boden sowie einem Deckel, bei dem der Deckel eine Füllöffnung aufweist, die von einem Rohrstutzen umgrenzt ist, der einstückig mit dem Deckel aus dessen Material geformt ist, und der mit einem Innengewinde zur Aufnahme eines mit einem Dichtring ausgestatteten Gewindestopfens versehen ist, mittels dessen der Behälter flüssigkeits- sowie gasdicht verschließbar ist.

Derartige als Spundbehälter bezeichnete, aus relativ dünnem Metallblech gefertigte Behälter werden verbreitet benutzt und können als Fässer für unterschiedliche flüssige oder schüttfähige Füllgüter verwendet werden oder als Getränkefässer, Bierfässer, Kegs oder sonstige Behälter ausgebildet sein. In jedem dieser Fälle ist es erforderlich, einen in relativ enger Passung gefertigten Spund, der als gegebenenfalls mit mindestens einem Flansch ausgestatteter Gewindestutzen oder dergleichen größerer Wandstärke ausgeführt sein kann, mit dem Deckel des Behälters durch Verschrauben, Umbördeln, Verpressen, Einschweißen oder Aufschweißen zu verbinden, so daß zur Fertigstellung des Behälters nicht nur gesonderte maßhaltige weitere aufwendige Teile erforderlich werden, sondern diese mit dem Deckel auch fest und sicher zu verbinden sind, wobei noch besondere Maßnahmen zum Abdichten der zwischen Deckel und Spund hergestellten Verbindung zu treffen sind. So ist bspw. bei einem einzubördelnden Spund mindestens ein zusätzlicher Dichtring einzubringen, und beim Einschweißen von Spunden ist die für das dichte Abschließen verantwortliche Schweißnaht entsprechend sorgfältig auf eine vollständig rund umgehende und sichere Verbindung zu überprüfen. Nachteilig macht sich bei Fallversuchen und den diesen entsprechenden Beanspruchungen im Betriebe bemerkbar, daß mit Bereichen des verhältnismäßig nachgiebigen und aus dünnem Blech gefertigtem Deckels starre Spunde, Flansche oder Rohrstutzen verbunden sind, so daß im Verbindungsbereiche derselben lokal überhöhte Beanspruchungen auftreten können und damit eine zusätzliche Gefährdung der Verbindung und der verlangten Lecksicherheit besteht. Das gegebenenfalls erforderliche Einbringen von Dichtungsringen in die zwischen Deckel und Spund herzustellende Verbindung bringt nicht nur durch zusätzliche Bauteile eine zusätzliche Gefährdung der Abdichtung, übliche elastische Dichtringe sind nicht gegen alle als Füllstoffe des Behälters möglichen Stoffe resistent, so daß zusätzlich Rücksicht auf den vorgesehenen Inhalt des Behälters zu nehmen ist und insbesondere bei einer oft vorgesehenen Wiederverwendung des Behälters zusätzliche Ausfallmöglichkeiten bestehen. Für den Fall einer solchen geplanten Wiederverwendung macht sich weiterhin nachteilig bemerkbar, daß bei der Reinigung des Gefäßes mit Rücksicht auf den Spund abdichtende Dichtungsringe eine Reihe von Lösungs- und Reinigungsmitteln nicht anwendbar ist, und insbesondere auf höhere Temperaturen zur Anwendung bringende Reinigungsverfahren zu verzichten ist.

In der US-A-2 460 721 wird empfohlen, in eine dünne Metallplatte eine hutförmige Vertiefung einzupressen und diese stufenweise weiter umzuformen, so daß ein aus dem Material der Platte geformter Spund entsteht. Da dieser Spund einstückig mit der Platte erstellt ist, entfallen die Dichtheitsprobleme; Schwierigkeiten jedoch bereitet das im allgemeinen dünne Material bei der Einarbeitung eines Gewindes zur Aufnahme des zum Verschließen benötigten Gewindestopfens, zumal in der ersten Verfahrensstufe die Gefahr weiteren Streckens dieses Materiales besteht. Bei der Einarbeitung des Gewindes in das relativ dünne Metallblech neigt dieses zu Rissen, die auch als Haarrisse auftreten können und erneut Dichtigkeitsprobleme aufwerfen (siehe auch FR-A-610.862).

Die Erfindung geht daher von der Aufgabe aus, einen gattungsgemäßen Behälter so weiterzubilden, daß ein die Füllöffnung umschließender Spund bzw. Gewindestutzen zur Aufnahme eines dichtend schließenden Gewindestopfens mit minimalem Aufwande erstellbar ist, der, sicher dichtend und lokale Überbeanspruchungen weitgehend ausschließend, mit dem Deckel verbunden ist und dem Gewindestopfen einen sicheren Halt zu bieten vermag.

Gelöst wird diese Aufgabe gemäß Hauptanspruch, indem der aus dem Material des Deckels auszuformende Rohrstutzen mindestens in seinem das Innengewinde aufweisenden Längenbereich axial auf eine gegenüber der des Deckels erhöhte Materialstärke gestaucht ist. Diese erhöhte Materialstärke bietet dem einzubringenden Innengewinde einen ausreichenden Halt und läßt die üblichen Gangtiefen zu, ohne daß der Rohrstutzen im Bereiche des Gewindes unzulässig geschwächt oder durch Haarrisse beschädigt wird.

Die bei der Umformung zu bewirkenden Arbeitsgänge sind relativ einfach auszuführen. Zweckmäßige und vorteilhafte Weiterbildungen sowie Ausgestaltungen des Gegenstandes der Erfindung sind den Unteransprüchen zu entnehmen.

Im einzelnen sind die Merkmale der Erfindung anhand der folgenden Beschreibung von Ausführungsbeispielen in Verbindung mit diese darstellenden Zeichnungen erläutert. Es zeigen hierbei:
- Figur 1: schematisch und bereichsweise geschnitten den oberen Bereich des zylindrischen Rumpfes eines Behälters mit einem diesen abschließenden Deckel, der mit zwei verschließbaren Spunden ausgestattet ist,
- Figur 2: vergrößert und geschnitten einen mit einem angeformten Spund versehenen Deckel des Gefäßes nach Fig. 1,
- Figur 3: die Anordnung nach Fig. 2 mit zum Verschließen des Spundes in diesen eingeschraubten, von einem Dichtring unterfangenen Gewindestutzen,
- Figur 4: eine Anordnung nach Fig. 2 mit zur Verbesserung der Restentleerung eingebrachten Durchbrechungen,
- Figur 5: einen Ausschnitt eines Deckels mit nach oben gerichtet angeformtem Rohrstutzen,
- Figur 6: in gleichartiger Darstellung einen nach oben gerichteten Rohrstutzen, dessen freies Ende nach innen um 180° umgelegt ist und den als Außenmantel ausgeführten Wurzelbereich als zentrischer innerer Stutzen durchdringt,
- Figur 7: eine der Fig. 6 ähnliche Anordnung mit mit größerem Krümmungsradius ausgeführten Übergang vom Außenmantel zum inneren Stutzen,
- Figur 8: eine weiter variierte Anordnung mit flanschartig ausgebildetem Übergangsbereich,
- Figur 9: eine weitere Variante, bei der der innere Stutzen dicht an den Außenmantel geführt ist,
- Fign 10: in sechs Phasen die Umformung eines Bereiches eines Deckels zu einem Rohrstutzen gemäß Fig. 9,
- Figur 11: einen nach innen gerichteten Rohrstutzen mit die Umgebung der Füllöffnung versteifenden Sicken,
- Figur 12: einen nach innen gerichteten, von versteifenden Sicken umzogenen Rohrstutzen mit ihn schließendem Gewindestopfen,
- Figur 13: eine der Fig. 6 entsprechende Anordnung, bei der das freie Ende des inneren Stutzens mit dem Außenmantel durch Schweißung verbunden ist,
- Figur 14: eine der Fig. 9 entsprechende Anordnung mit zusätzlicher Verschweißung,
- Figur 15: eine der Fig. 8 entsprechende Anordnung mit einem zwischen innerem Stutzen und Außenmantel eingebrachten Verstärkungsring,
- Figur 16: einen weiteren, einen Verstärkungsring aufweisenden Spund,
- Figur 17: einen nach innen gerichteten Rohrstutzen mit einer mit ihm verbundenen Gewindebuchse,
- Figur 18: eine ähnliche Ausführung, bei der ein Ansatz der Gewindebuchse das freie Ende des Rohrstutzens untergreift,
- Figur 19: einen vermittels von Sicken nach oben gewendeten und nach unten gerichteten, einen Gewindering abstützenden Rohrstutzen,
- Figur 20: einen nach oben auskragenden Rohrstutzen mit eingesetztem und überfangenem Gewindering,
- Figur 21: einen nach oben auskragenden und einen Dichtansatz aufweisenden Rohrstutzen mit nach unten auskragendem Gewindering,
- Figur 22: einen nach oben auskragenden Gewindering in Verbindung mit einer unter dem Gewinde vorgesehenen Dichtfläche,
- Figur 23: einen nach oben auskragenden Rohrstutzen mit einer Versteifung durch einen zusätzlichen Stützring, und
- Figur 24: geschnitten einen nach oben gerichteten Gewindestutzen mit sich jeweils nur über Sektoren erstreckenden Gewindegängen.

In Fig. 1 ist in einem Teilbereich geschnitten die Ansicht des oberen Bereiches eines Behälters 1 dargestellt, dessen zylindrischer, abgebrochen dargestellter Rumpf 2 nach oben durch einen Deckel 3 abgeschlossen ist, der mit dem Rumpf 2 mechanisch sicher und dicht durch einen Falz 4 verbunden ist. Der Deckel 3 weist zwei Füllöffnungen üblicherweise unterschiedlicher Durchmesser auf; die zum eigentlichen Füllen vorgesehene Füllöffnung 5 wird oft mit einer Weite von 2" erstellt, während eine weitere, im wesentlichen der Be- und Entlüftung dienende Öffnung mit einer Weite 3/4" ausgeführt ist. Um die Füllöffnungen verschließen zu können sind sie von Spunden 6, 7 umgeben, die vermittels eines einschraubbaren Gewindestopfens und einer Dichtung sowohl flüssigkeits- als auch gasdicht abschließbar sind.

Vergrößert ist ein Ausschnitt des Deckels 3 der Fig. 1 in Fig. 2 wiedergegeben. In den Deckel 3 ist eine Füllöffnung 5 eingearbeitet, indem zunächst ein mittlerer Bereich des Bleches des Deckels ausgestanzt und die angrenzenden Bereiche nach unten bzw. in das Faßinnere zu einem Rohrstutzen 8 umgeformt sind, in den ein Innengewinde 9 zur Aufnahme eines Gewindestopfens eingearbeitet ist. Dieses Innengewinde 9 kann in das durch axiales Stauchen verstärkte Material des Rohrstutzens 8 eingeschnitten sein, und insbesondere bei dem freistehenden Rohrstutzen der Figur 2 besteht die Möglichkeit, zur geringeren Beanspruchung des das Innengewinde aufnehmenden Abschnittes des Rohrstutzens dieses Innengewinde in die Wandung des Rohrstutzens einzudrücken bzw. einzupressen, einzuprägen oder einzuwalzen. Bei dem Herausdrücken des einstückig mit dem Deckel 3 aus dessen Material geformten Rohrstutzens 8 hat es sich bewährt, darauf zu achten, daß insbesondere der direkt an die Wurzel des Rohrstutzens 8 anschließende Bereich des Deckels als Dichtfläche 10 zur Aufnahme eines Dichtringes exakt plan geformt bleibt.

Der gemäß Fig. 2 einstückig aus dem Material des Deckels 3 als Rohrstutzen 8 geformte Spund läßt sich gemäß Fig. 3 durch Einschrauben eines Gewindestopfens 12 in das Innengewinde 9 des Rohrstutzens 8 flüssigkeits- und gasdicht schließen. Hierzu wird auf den Gewindeschaft des Gewindestopfens 12 ein Dichtring 11 aufgelegt, der beim Einschrauben und Anziehen des Gewindestopfens 12 zwischen der Dichtfläche 10 des Deckels 3 und dem Flansch 13 des Gewindestopfens 12 verspannt und hierbei dichtend elastisch verformt wird.

Eine Weiterbildung des mit Fig. 2 veranschaulichten, durch einen Rohrstutzen 8 gebildeten Spundes ist in Fig. 4 veranschaulicht. Auch hier ist mittig der zu bildenden Füllöffnung 5 zunächst ein Loch in den Deckel 3 eingestanzt, und das dieses Loch umgebende Material des Deckels 3 ist sodann nach unten - innen zu einem Rohrstutzen 8 umgeformt. Durch einen anschließenden Stauchvorgang ist der derart gebildete Rohrstutzen 8 in axialer Richtung verkürzt, gleichzeitig auch aber in seiner Materialdicke verstärkt, so daß der aus dem Blech des Deckels 1 geformte Rohrstutzen 8 der Fig. 4 eine größere Dicke aufweist als der Deckel 3 selbst. Hierdurch steht für die Einarbeitung des Innengewindes 9 eine vorteilhaft größere Materialdicke zur Verfügung. Gleichzeitig sind in den Wurzelbereich des Rohrstutzens 8 seitliche, schlitzartige Durchbrechungen 14 eingestanzt, um die Restentleerung des mit diesem Deckel 3 ausgestatteten Behälters zu verbessern: Wird ein mit einem Spund gemäß Fig. 4 ausgestatteter Behälter zur möglichst restlosen Entleerung um 180° gewendet und auf den Deckel abgestellt, so vermag der über dem nunmehr unten stehenden Deckel anstehende restliche Inhalt durch die im Bereiche der inneren Deckeloberfläche vorgesehenen schlitzartigen Durchbrechungen 14 über die Füllöffnung 5 nach unten auszufließen, und ein Stau des Behälterinhaltes durch den nach innen und nunmehr nach oben auskragenden Rohrstutzen 8 wird vermieden.

Die Erfindung ist nicht auf nach innen in den Behälter auskragende Rohrstutzen beschränkt. In Fig. 5 ist ein Ausschnitt eines Deckels 3 eines Behälters dargestellt, bei dem zur Bildung der Füllöffnung 5 Material des Deckels nach oben, also aus dem Behälterinneren heraus, derart umgeformt ist, daß ein nach oben gerichteter Rohrstutzen 15 entsteht, der wiederum durch Schneiden, Walzen, Rollen, Wirbeln oder dergleichen mit einem Innengewinde 9 versehen ist. Das freie Ende des Rohrstutzens 15 ist zur Bildung eines Flansches nach außen umgeformt und am freien Ende zur Vermeidung scharfer Kanten nach unten eingerollt, so daß am freien Ende des mit einem Innengewinde versehenen Rohrstutzens 15 eine flanschartige Dichtfläche 17 gebildet wird. Andererseits ist es aber, gegebenenfalls auch zusätzlich, möglich, den Wurzelbereich des Rohrstutzens 15, d.h., den Übergangsbereich vom Deckel 3 zum Rohrstutzen 15, als Sicke 16 zu formen, so daß sich auch im Wurzelbereiche des Rohrstutzens 15 eine zur Auflage von Dichtungen nutzbare Dichtfläche ergibt.

Bei bspw. der Ausführung nach Fig. 3 ergibt sich als vorteilhaft, daß der Dichtring 11 auf eine Dichtfläche 10 des Deckels 3 gepreßt wird, so daß die gewünschte Abdichtung direkt zwischen der Oberfläche des Deckels 3 bzw. dessen Dichtfläche 10 und dem Flansch 13 des Gewindestopfens 12 erhalten wird. Eventuelle, gegebenenfalls bei der Herstellung des Innengewindes 9 entstandene Schäden des Rohrstutzens 8 liegen hierbei innerhalb des abgedichteten Gefäßes und können die Abdichtung desselben nicht beeinträchtigen. Bei der Nutzung der Dichtfläche 17 der Fig. 5 zur Aufnahme des unter einem Flansch eines Gewindestopfens vorgesehenen-Dichtringes ergibt zwar eine einwandfreie Abdichtung, bei der Herstellung des Innengewindes des Rohrstutzens 15 bspw. aufgetretene Haarrisse allerdings können diese Abdichtung beeinträchtigen. Wird nun der durch den Rohrstutzen 15 der Fig. 5 gebildete Spund durch einen in dieser Figur nicht dargestellten Gewindestopfen abgeschlossen, welcher mit seiner freien Stirnfläche einen Dichtring gegen die Sicke 16 verspannt, so wird auch hier eine Abdichtung direkt im Bereiche des Deckels 3 erreicht, und im Bereiche des Innengewindes gegebenenfalls entstandene Haarrisse können die Abdichtung nicht beeinträchtigen.

Weiter abgeänderte Spunde sind anhand der Fign. 6 bis 9 erläutert. Hier ist bei der Schaffung der Füllöffnungen 5 zunächst Material des Deckels 3 nach oben, d.h., vom Behälterinneren fort weisend, umgeformt worden, und das freie Ende des derart gebildeten Rohrstutzens ist dann wieder nach innen umgelegt worden, so daß vom Deckel 3 in einem ersten Umformbereich ein Außenmantel 18 ausgeht, der dann innerhalb eines weiteren Umformbereiches 19 um etwa 180° nach innen umgelegt ist und einen inneren Stutzen 20 bildet, in den ein zur Aufnahme eines Gewindestutzens vorgesehenes Innengewinde 9 eingebracht ist. Das Ausführungsbeispiel der Fig. 6 zeigt einen mit engem Krümmungsradius ausgeführten Umformbereich 19, bei dem der innere Stutzen 20 sich praktisch direkt an den Außenmantel 18 anlehnt. Beim Einarbeiten des Gewindes kann hierbei das walzende, drückende oder pressende Werkzeug sich direkt auf den Außenmantel 18 abstützen, so daß auch der Außenmantel entsprechend dem Innengewinde mindestens anteilmäßig verformt sein kann. Beim Einschrauben eines abschließenden Gewindestopfens bietet sich hier der Umformbereich 19 als Dichtfläche für den einzubringenden Dichtring an, und je nach Gestaltung des Flansches des Gewindestopfens wird die wesentliche Dichtung im Scheitel des Umformbereiches oder bspw. innerhalb des von diesem umschlossenen, angenähert konischen Bereiches bewirkt. Als vorteilhaft erweist sich zunächst die durch die doppelte Materialstärke gewonnene höhere Stabilität des gebildeten Spundes, und auch hier befindet sich das eigentliche Gewinde im bereits abgedichteten Innenraum des Behälters.

Varianten des Spundes nach Fig. 6 sind in den folgenden Figuren 7 bis 9 beschrieben. In Fig. 7 ist ein mit größerem Krümmungsradius ausgeführter, etwa halbkreisförmiger Umformbereich 19 gewählt, so daß einerseits überstarke Umformungen vermieden werden und andererseits der mit dem Innengewinde 9 ausgestattete innere Stutzen 20 frei innerhalb des schützenden und stützenden Außenmantels 18 steht. Beim Ausführungsbeispiel nach Fig. 8 ist eine ähnliche Distanz zwischen dem stützenden Außenmantel 18 und dem inneren Stutzen 20 vorgesehen, der Umformbereich 19 jedoch ist ringförmig - eben ausgeführt und weist im Profil zwei jeweils Viertelkreiskrümmungen geringeren Krümmungsradius' auf. Nach Fig. 9 ist der Umformbereich 19 mit einer zusätzlichen, nach außen weisenden, den Dichtungsbereich versteifenden Sicke 21 ausgestattet, so daß der innere Stutzen 20 in nur geringem Abstande vom Außenmantel steht, andererseits der Umformbereich aber einerseits eine ringförmige Dichtfläche zeigt und am äußeren Rand durch die Sicke 21 zusätzlich versteift ist.

Den Werdegang einer solchen Füllöffnung mit einstückig aus dem Deckel erstellten Spund wird anhand der Fign. 10 erläutert. Hierbei zeigt Fig. 10a zunächst einen aus einfachem Blech gefertigten Zuschnitt 22 für den Deckel eines Behälters 1 der Fig. 1. Nach Fig. 10b ist in den Zuschnitt 22 der Fig. 10a zunächst ein Loch 23 eingestanzt, dessen Durchmesser wesentlich geringer ist als der der späteren Füllöffnung. Nach Fig. 10c wird zentrisch zum Loch 23 aus dem Blech des Deckels 3 ein Hutprofil 24 herausgedrückt, und nach Fig. 10d wird der obere Kreisring 25 des Hutprofiles 24 der Fig. 10c nach unten - innen zunächst konisch umgeformt. Nach Fig. 10e wird dieser Kreisring 25 der Fig. 10c und 10d vollends an den zylindrischen Teil des ehemaligen Hutprofiles angedrückt, und der obere Umformbereich 19 wird nach außen zu einer Sicke 21 gedrückt, so daß der Deckel 3 nunmehr einstückig in den Außenmantel 18 und über den mit einer Sicke 21 versehenen Umformbereich 19 in den inneren Stutzen 20 übergeht, der nach Fig. 10f mit einem Innengewinde 9 zur Aufnahme eines Gewindestopfens versehen wird.

Eine Versteifung des zu bildenden, mit einem Innengewinde 9 versehenen Rohrstutzens 26 läßt sich auch durch eine sickenartige Umformung des die Füllöffnung 5 umziehenden Bereiches des Deckels 3 bewirken. Nach Fig. 11 wird im Rahmen einer ansteigenden kreisförmigen Flanke 27 zunächst das Blech des Deckels 3 nach außen herausgedrückt und dann unter Bildung einer Sicke 28 eine von dieser umgrenzte Dichtfläche 29 geschaffen, an die sich der mit Innengewinde 9 versehene Rohrstutzen 26 anschließt. Eine vereinfachte Ausführung ist in Fig. 12 dargestellt: Hier steigt eine konische Flanke 27 direkt zu einer Sicke 28 auf, die auch als Dichtfläche fungiert, und vom Scheitel dieser Sicke wendet sich der mit einem Innengewinde 9 ausgestattete Rohrstutzen 26 nach unten. Der als dichtender Verschluß in das Innengewinde geschraubte Gewindestopfen 12 spannt mit seinem Flansch 13 den Dichtring 11 direkt gegen den Scheitel der Sicke 28. Darüber hinaus ist der Rohrstutzen 26 mit schlitzförmigen Durchbrechungen 14 ausgestattet, die dicht unterhalb der Innenfläche des Scheitels der Sicke vorgesehen sind. Auch hier wird die Restentleerung beim Umwenden des gesamten Behälters um 180° und Abstellen desselben auf dessen Deckel verbessert. Zwar steht dann das freie Ende des Rohrstutzens 26 unterhalb der Innenfläche des Deckels 3, so daß das Ablaufen von der Innenfläche des Deckels selbst nicht beeinträchtigt wird. Die Durchbrechungen 14 jedoch gestatten das Ablaufen des Behälterinhaltes, der sich über der Sicke 28 ansammelt. Auch hier macht sich vorteilhaft bemerkbar, daß das eigentliche Innengewinde 9, bei dessen Herstellung bspw. Harrissen auftreten könnten, im Behälterinneren verbleibt und damit zur Abdichtung nicht in Anspruch genommen wird.

Eine weitere Versteifung läßt sich nach Fign. 13 und 14 erreichen, wenn bei einem das Innengewinde aufweisenden inneren Stutzen 20 dessen Außenmantel 18 ihn mit nur geringem Abstand umgibt. Eine Schweißnaht 30 nach Fig. 13 oder auch nur einzelne, diskrete Schweißstellen 31 nach Fig. 14 bewirken eine weitere Abstützung insbesondere im Bereiche des freien Endes des inneren Stutzens 20. Als wesentlich hat sich eine durchgehende, dichtende Schweißnaht 30 jedoch in beiden Fällen der Fig. 13 und Fig. 14 bewährt, wenn, bspw. als Korrosionsschutz, Behälter mit einer Innenbeschichtung, insbesondere einer Innenlackierung, versehen werden. Bei direkt am Außenmantel 18 anliegenden oder wenigstens dicht anliegendem inneren Stutzen 20 lassen sich deren beide einanderzugekehrten Wandungen nicht oder nur unvollkommen beschichten oder lackieren. Im Falle einer vorgeordneten, verbindenden und durchgehenden Schweißnaht jedoch genügt eine Beschichtung oder Lackierung der Schweißnaht und deren Umgebung, die einem Kunststoff- oder auch Lackauftrag voll zur Verfügung stehen.

Bei größerem Abstande zwischen einem inneren Stutzen 20 und dem ihn umfangenden Außenmantel 18 kann in diesen Zwischenraum ein zusätzlicher Verstärkungsring 32 eingelegt werden, der entsprechend Fig. 15 durch Schweißstellen 31 gehalten wird. Es besteht aber auch die Möglichkeit, Verstärkungsringe bei in das Behälterinnere einkragenden Außenmänteln zu verwenden, wie Fig. 16 zeigt. Das Halten des Verstärkeringes kann auch hier durch Schweißstellen bewirkt werden, es ist aber auch möglich, bspw. das freie Ende des inneren Stutzens 20 den Verstärkungsring 32 haltend umgreifen zu lassen, und bei gemäß Fig. 16 nach innen gerichtetem Außenmantel 18 kann es sich empfehlen, zur Verbesserung der Restentleerung aus Fig. 4 und 12 bekannte Durchbrechungen 14 vorzusehen.

Eine weitere Versteifung, gegebenenfalls neben einer Erhöhung der Blechdicke des Rohrstutzens durch Stauchen, kann durch einen gesonderten speziellen Gewindering 33 erreicht werden, der in einen ohne Innengewinde ausgeführten Rohrstutzen 34 eingesetzt ist und mit ihm durch Bördelung oder, wie in Fig. 17 dargestellt, vermittels von Schweißnähten 30 oder Schweißstellen 31 verbunden ist. Solche Schweißnähte 30 und/oder Schweißstellen können im Bereiche der unteren Stirnflächen des Gewinderinges und des Rohrstutzens vorgesehen sein.Zur Vereinfachung des Schweißvorganges können Schweißstellen 31 auch am Mantel des Rohrstutzens vorgesehen sein, und zur Vereinfachung des Schweissens kann der Rohrstutzen 34 mit die Schweißstelle aufnehmenden Ausnehmungen ausgestattet sein. Hierbei ist ein Dichten der Schweißung nicht erforderlich, da beim Aufschrauben eines schließenden Gewindestopfens dessen Dichtring sich auf die Dichtfläche 10 legt und eventuelle Fugen zwischen dem Gewindering 33 und dem Rohrstutzen 34 im abgedichteten Behälterinneren verbleiben. Gemäß Fig. 18 ist es auch möglich, einen solchen Gewindering 35 mit einem Ansatz die freie Stirnfläche des Rohrstutzens 34 übergreifen zu lassen, um die beim Anziehen des schließenden Gewindestopfens entstehenden Kräfte direkt abzufangen.

Ein weiteres Beispiel eines solchen Gewinderinges ist in Fig. 19 gezeigt; der Gewindering 36 der Fig. 19 stützt sich hierbei auf eine Sicke ab und ist zweckmäßig zusätzlich mit dem kurz ausgeführten Rohrstutzen 34 vermittels von Schweißstellen 31 verbunden. In Fig. 20 ist ein aus dem Deckel 3 einstückig nach außen geformter Rohrstutzen 38 gezeigt, der mit einem Gewindering 33 ausgekleidet ist. Das obere Ende des Gewinderinges wird von einem nach innen eingebogenen Umformbereich 39 übergriffen, der einerseits den Gewindering 33 gegen die beim Einschrauben des Gewindestopfens 12 entstehenden Axialkräfte abstützt und andererseits die dichtende Auflage für den Dichtring 11 ergibt. Zweckmäßig ist der Gewindering zusätzlich durch Schweißstellen 31 gehalten. Eine abgeänderte Ausführung wird in Fig. 21 gezeigt. Die Füllöffnung ist hier durch eine aus dem Material des Deckels 3 herausgeformte Sicke 40 umgrenzt, deren oberer Bereich gleichzeitig als Dichtfläche zur Aufnahme des Dichtringes 11 dient. In die Füllöffnung hinein ist ein Gewindering 41 gedrückt und vermittels von Schweißstellen 31 gehalten. Auch hier erfolgt die Abdichtung außerhalb des Gewindes bzw. der Verbindung Gewindering 41 - Sicke 40, so daß eine dichtende Schweißung nicht erforderlich ist. Bei einem weiter variierten Ausführungsbeispiel ist ein solcher Gewindering unterhalb der Sicke 40 gegen den Deckel 3 gelegt und mindestens bereichweise verschweißt.

Eine Verbindung außerhalb der dichtenden Sicke 40 ist in Fig. 22 dargestellt. Hier ist ein Gewindering 42 so ausgeführt, daß sein Fußkreis durch den Umfang der Sicke 40 zentriert wird, und mit dem Deckel 3 ist der Fußkreis des Gewinderinges 42 durch Schweißstellen 31 oder eine entsprechende umlaufende Schweißnaht verbunden. Auch hier ist es nicht erforderlich, die Schweißverbindung abzudichten, da die Abdichtung im Fußbereiche des Gewindestopfens 12 über einen entsprechenden Dichtring 11 erfolgt und das Gewinde außerhalb des abgedichteten Behälterinneren sich befindet.

In Fig. 23 ist eine einfache Versteifung eines mit einem Innengewinde ausgestatteten Rohrstutzens 43 aufgezeigt. Die Umgebung der Füllöffung 5 ist zunächst durch eine umlaufende Sicke 45 verstärkt. Auf diese Sicke oder, bei einem vereinfachten Ausführungsbeispiel direkt auf den Deckel 3, stützt sich ein Verstärkungsring 44, der von einem aus dem oberen freien Ende des Rohrstutzens 43 geformten Flansch 46 übergriffen ist. Dieser Flansch 46 dient gleichzeitig als Auflage für den durch den Flansch 13 des schließenden Gewindestopfens 12 vorgespannten Dichtring 11. Eine weitere Fixierung des Verstärkungsringes 44 kann durch Verschweißen mit der Sicke 45, mit dem Deckel 3 oder gegebenenfalls auch dem Flansch 46 erfolgen. Bspw. aus Gründen der Korrosionsunterdrückung können Verstärkungsringe 32 oder 44 sowie Gewinderinge 33, 35, 36, 41 oder 42 aus resistentem Material, bspw. Edelstahl, bestehen. Bei vorlackiertem Deckel mit Rohrstutzen 8, 20 oder 38 ist dann nach Einbringen des Verstärkungsringes oder Gewinderinges kein nochmaliges Lackieren bzw. Nachlackieren erforderlich.

Beim Einbringen des Innengewindes 9 in Rohrstutzen 8, 15, 26 oder innere Stutzen 20 können die bekannten Verfahren zur Schaffung von Gewinden verwendet werden, so das Gewindeschneiden, das Drücken, Einpressen oder Rollen eines Gewindes, aber auch das sogenannte Wirbeln.

Bei einer relativ einfach arbeitende Anordnung zum Einbringen eines Gewindes durch Pressen kann ein zur Fertigung eines Gefäßes 1 der Fig. 1 bestimmter Deckel 3 mit bereits angeformtem Rohrstutzen 8 vermittels von Niederhaltern auf eine Basis gespannt werden. Von oben her wird ein Gewindedorn in den Rohrstutzen eingeführt, während gleichzeitig von außen radial vorschiebbare, an ihren Auflageflächen mit ausgeformtem Gewinde ausgestattete Pressplatten gegen die Außenwandung des Rohrstutzens gedrückt werden, so daß in die Wandung des Rohrstutzens Gewindegänge eingedrückt werden.

Anschließend können die Pressplatten zurüokgezogen und der Gewindedorn aus dem gepreßten Innengewinde herausgeschraubt werden.

Es besteht auch die Möglichkeit, Innengewinde nicht durchgehend einzuarbeiten, sondern gemäß Fig. 24 nur innerhalb von sich über Segmente der Rohrstutzen 8 erstreckenden Feldern 47. Das Einbringen eines segmentierten Innengewindes kann auch benutzt werden, um entsprechend segmentierte Gewindedorne oder Gewindeschneider nach Fertigstellung des Innengewindes in vorgegebener Stellung schnell und einfach axial ausfahren zu können.

Darüber hinaus ist es nicht nur möglich, Rohrstutzen in Deckel geschlossener Behälter einstückig einzuformen: Es ist auch möglich, Rohrstutzen einstückig an Wandungen, bspw. den Rumpf 2 des Behälters 1 der Fig. 1, anzuformen, wenn seitliche Füllöffnungen und Verschlüsse gewünscht werden, und darüber hinaus ist es auch möglich, Wandungen, bspw. Rumpf oder Boden, oben offener Behälter mit gemäß der Erfindung einstückig ausgeformten Spunden auszustatten. In jedem Falle bewährt sich hierbei einerseits der geringe zusätzliche Materialverbrauch sowie der Umstand, daß wesentliche Dichtprobleme vermieden werden, da das Material von der Wandung, insbesondere dem Deckel, zum einstückig mit diesem ausgeformten Rohrstutzen bis hin zur auf dem Dichtring des schließenden Gewindestutzens zur Auflage gelangenden Dichtfläche ununterbrochen einstückig durchgeführt wird und damit Dichtproblemen nicht unterliegt. Vorteilhaft zeigt sich auch, daß Übergangs- und Verbindungsbereiche insbesondere von nachgiebigeren Elementen, wie bspw. dem Deckel 3, zu starren Elementen, wie den vorbekannten starkwandigen Spunden, fehlen, so daß bei Überanspruchungen lokale Überlastungen vermieden werden. Als vorteilhaft hat sich weiterhin gezeigt, daß bei dem einstückigen Ausformen eines Rohrstutzens aus dem Deckel bzw. einer Wandung optimale lichte Weiten der Füllöffnung erreicht werden, welche das Befüllen und Entleeren des Behälters erheblich erleichtern.

Gemäß der Erfindung ergeben sich damit nicht nur Spundbehälter, deren Spunde mit geringem materiellen Aufwand erstellbar sind, die Spunde lassen sich ohne spürbare Mehrkosten auch mit optimaler lichter Weite ausführen, da daß Füll- und Entleerungsvorgänge, insbesondere bei hochviskosem Behälterinhalt, erleichtert werden und auch die Gelegenheit besteht, im Bedarfsfall Rührwerke zur Unterstützung der Entnahme einzuführen.

## Patentansprüche

1. Transportabler Behälter (1), insbesondere Spundfaß, mit einem Rumpf (2) und, mit diesem fest und dicht verbunden, je einem Boden sowie einem Deckel (3), bei dem der Deckel eine Füllöffnung (5) aufweist, die von einem Rohrstutzen (8) umgrenzt ist, der einstückig mit dem Deckel (3) aus dessen Material geformt ist, und der mit einem Innengewinde (9) zur Aufnahme eines mit einem Dichtring (11) ausgestatteten Gewindestopfens (12) versehen ist, mittels dessen der Behälter flüssigkeits- sowie gasdicht verschließbar ist,
**dadurch gekennzeichnet**,
daß der Rohrstutzen (8) mindestens in seinem das Innengewinde (9) aufweisenden Längenbereiche axial auf eine gegenüber der des Deckels (3) erhöhte Materialstärke gestaucht ist.

2. Behälter nach Anspruch 1,
**dadurch gekennzeichnet**,
daß der den Rohrstutzen (8) umziehende Randbereich der Füllöffnung als Dichtfläche (10) ausgebildet ist und dem Dichtring (11) des Gewindestopfens (12) als Auflage dient.

3. Behälter nach Anspruch 1,
**dadurch gekennzeichnet**,
daß die Dichtfläche als Scheitel oder Absatz einer die Füllöffnung (5) umziehenden Sicke (28) ausgebildet ist.

4. Behälter nach einem der Ansprüche 1 bis 3,
**dadurch gekennzeichnet**,
daß der Rohrstutzen (8) in das Behälterinnere gerichtet an die Füllöffnung (5) angeformt ist und in seinem oberen, deckelnahen Bereiche mindestens eine Durchbrechung (14) aufweist.

5. Behälter nach einem der Ansprüche 1 bis 3,
**dadurch gekennzeichnet**,
daß der Rohrstutzen (15) vom Deckel (3) aus nach oben gerichtet an die Füllöffnung (5) angeformt ist, und daß sein oberes, freies Ende zu einem nach außen gerichteten Kragen (17) umgeformt ist.

6. Behälter nach einem der Ansprüche 1 bis 3 oder 5,
**dadurch gekennzeichnet**,
daß an das untere Ende des Rohrstutzens (15) eine nach innen gerichtete Sicke (16) angeformt ist.

7. Behälter nach einem der Ansprüche 1 bis 6,
**dadurch gekennzeichnet**,
daß der Rohrstutzen (15) doppelwandig ausgeführt ist, indem sein freies Ende um 180° umgelegt zentrisch den an die Füllöffnung anschließenden Außenmantel (18) durchdringt, und daß der zentrische innere Stutzen (20) das Innengewinde (9) aufweist.

8. Behälter nach Anspruch 7,
**dadurch gekennzeichnet**,
daß der zwischen dem Außenmantel und dem inneren Stutzen (20) gebildete Umformbereich (19) eine im wesentlichen ringförmige, nach innen oder nach außen geneigte konische Dichtfläche bildet.

9. Behälter nach Anspruch 7 oder 8,
**dadurch gekennzeichnet**,
daß der innere Stutzen (20) mit dem Außenmantel (18) mindestens bereichsweise durch Schweißen (Schweißnaht 30, Schweißstellen 31) verbunden ist.

10. Behälter nach Anspruch 9,
**dadurch gekennzeichnet**,
daß das freie Ende des inneren Stutzens (20) mit dem Außenmantel (18) durch eine durchgehende dichtende Schweißnaht (30) verbunden ist.

11. Behälter nach einem der Ansprüche 7 bis 10,
**dadurch gekennzeichnet**,
daß zwischen dem inneren Stutzen (20) und dem Außenmantel (18) ein durch Schweißstellen (31), Schweißnähte (30) und/oder Umbördelungen bzw. Sicken gehaltener Verstärkungsring (32) vorgesehen ist.

12. Behälter nach einem der Ansprüche 1 bis 11,
**dadurch gekennzeichnet**,
daß der Rohrstutzen (34) bzw. dessen innerer Stutzen (38) mit einem das Innengewinde aufweisenden Gewindering (35, 36) ausgekleidet ist, und daß der Gewindering durch Schweißnähte (30), Schweißstellen (31) und/oder Umbördelungen, Sicken (37) oder dergleichen des Rohrstutzens gehalten ist und/oder sich durch angeformte, Stirnflächen des Rohrstutzens übergreifende Vorsprünge hält.

13. Behälter nach einem der Ansprüche 1 bis 12,
**gekennzeichnet durch**
eingedrückte, eingerollte, eingepreßte, eingeprägte oder gewirbelte Innengewinde (9).

14. Behälter nach einem der Ansprüche 1 bis 13,
**dadurch gekennzeichnet**,
daß mindestens auf dem Rohrstutzen (8) und dem angrenzenden Bereich der Innenwandung des Deckels eine Kunststoff- und/oder Lackschicht (48) aufgetragen ist.

15. Behälter nach einem der Ansprüche 1 bis 14,
**dadurch gekennzeichnet**,
daß Spunde bildende Rohrstutzen (8, 14, 16, 23) in dessen Rumpf, seitliche Wandung oder Boden eingeformt sind.

## Claims

1. Transportable container (1), in particular drum with bung and body (2), and permanently fixed to this forming a sealed joint in each case a base and a lid (3), with the lid having a filling opening (5) which is surrounded by a tubular socket (8) which is integral with the lid (3) and is formed from its material and which has an internal thread (9) to take a threaded bung (12) fitted with a sealing ring (11), by means of which the container can be closed to form a liquid-tight and gas-tight seal,
characterised in that,
the tubular socket (8) is axially upset in at least one of the linear areas of the internal thread (9), to increase the thickness of the material compared with the lid (3).

2. **Container in accordance with Claim 1,**
characterised in that,
the rim of the filling opening around the tubular socket (8) is formed as a sealing surface (10) and serves as a support for the sealing ring (11) of the threaded bung (12).

3. **Container in accordance with Claim 1,**
characterised in that,
the sealing surface is formed as a crown or shoulder of a bead (28) around the filling opening (5).

4. **Container in accordance with Claims 1 to 3,**
characterised in that,
the tubular socket (8) is directed towards the inside of the container and is formed on the filling opening (5) and has at least one through hole (14) in the upper part close to the lid.

5. **Container in accordance with Claims 1 to 3,**
characterised in that,
the tubular socket (15) is directed upwards from the lid (3) and is formed on the filling opening (5) and that its upper, free end is formed as a collar (17) directed outwards.

6. **Container in accordance with Claims 1 to 3 or 5,**
characterised in that,
a bead (16) which is directed inwards is formed on the bottom end of the tubular socket (15).

7. **Container in accordance with Claims 1 to 6,**
characterised in that,
the tubular socket (15) is of double-wall construction, in that its free end has been turned back 180° concentrically and passes through the external covering (18) adjoining the filling opening, and that the concentric inner socket (20) has the internal thread (9).

8. **Container in accordance with Clause 7,**
characterised in that,
the reshaped area (19) between the external covering and the inner socket (20) forms a tapered sealing face, which is essentially annular, and inclined inwards or outwards.

9. **Container in accordance with Clause 7 or 8,**
characterised in that,
the inner socket (20) is joined to the external covering (18), at least in places, by welding (weld joint 30, weld points 31).

10. **Container in accordance with Clause 9,**
characterised in that,
the free end of the inner socket (20) is joined to the external covering (18) by a continuous, sealing weld (30).

11. **Container in accordance with Clause 7 to 10,**
characterised in that,
between the inner socket (20) and the external covering (18), a reinforcing ring (32) is provided which is held in place by weld positions (31), weld joints (30) and/or a rim or bead.

12. **Container in accordance with Clause 1 to 11,**
characterised in that,
the tubular socket (34) or its inner socket (38) is covered by a threaded ring (35, 36) with the internal thread, and that the threaded ring is secured in place by weld joints (30), weld points (31) and/rims, beads (37) or similar of the tubular socket and/or is held in place by overlapping projections by means of integral facing surfaces of the tubular socket.

13. **Container in accordance with one of Claims 1 to 12,**
characterised by,
a pressed in, rolled in, pushed in, stamped or whirled internal thread (9).

14. **Container in accordance with Claims 1 to 13,**
characterised in that,
a coating of plastic and/or paint (48) is applied to at least the tubular socket (8) and the mating area of the inner wall of the lid.

15. **Container in accordance with Claims 1 to 14,**
characterised in that,
tubular sockets (8, 14, 16, 23) which form bung holes are integrally incorporated in its body, side walls or base.

## Revendications

1. Recipient transportable (1), tout particulièrement fût d'acier à bondon, avec une trémie (2), à laquelle sont respectivement raccordés solidement et bien étanches un fond et un couvercle (3), sachant que le couvercle est muni d'une ouverture de remplissage (5), délimitée par une tubulure (8) qui forme une seule pièce avec le couvercle (3) du même matériau, et qui est doté d'un taraudage (9) pour la réception d'un bouchon fileté (12) garni d'un joint d'étanchéité (11), au moyen duquel le récipient peut être fermé hermétiquement étant ainsi étanche aux liquides et aux gaz,
**caractérisé par le fait**
**qu'**au moins dans la zone longitudinale qui contient le taraudage (9) la tubulure (8) est refoulée axialement à une épaisseur de matériau plus importante que celle du couvercle (3).

2. Récipient selon la revendication 1,
**caractérisé par la fait que**
la zone de rebord de l'ouverture de remplissage, entourant la tubulure (8) est constituée sous la forme d'une surface d'étanchéité (10) et sert de support au joint d'étanchéité (11) du bouchon fileté (12).

3. Récipient selon la revendication 1,
**caractérisé par le fait que**
la surface d'étanchéité est réalisée sous la forme d'un sommet ou d'un gradin d'une moulure (28) qui entoure l'ouverture de remplissage (5).

4. Récipient selon l'une des revendications de 1 à 3
**caractérisé par le fait que**
la tubulure (8), orientée vers l'intérieur du récipient est façonnée sur l'ouverture de remplissage (5) et elle présente au moins un creux (14) dans sa zone supérieure, près du couvercle.

5. Récipient selon l'une des revendications de 1 à 3,
**caractérisé par le fait que**
la tubulure (15) orientée du couvercle (3) vers le haut est façonnée sur l'ouverture de remplissage (5) et que son extrémité supérieure libre prend la forme d'un col (17) dirigé vers l'extérieur.

6. Récipient selon l'une des revendications de 1 à 3 ou 5,
**caractérisé par le fait**
qu'une moulure (16) orientée vers l'intérieur est façonnée sur l'extrémité inférieure de la tubulure (15).

7. Récipient selon l'une des revendications de 1 à 6,
**caractérisé par le fait que**
la tubulure (15) est à double paroi, sachant que son extrémité libre, repliée au centre de 180°, traverse le revêtement extérieur (18) qui fait suite à l'ouverture de remplissage et que la tubulure intérieure centrale (20) contient le taraudage (9).

8. Récipient selon la revendication 7,
**caractérisé par le fait que**
la zone de déformation (19) formée entre le revêtement extérieur et la tubulure intérieure (20) constitue une surface d'étanchéité conique, principalement annulaire, inclinée vers l'intérieur ou vers l'extérieur.

9. Récipient selon la revendication 7 ou 8,
**caractérisé par le fait**
qu'au moins par endroits, la tubulure intérieure (20) est soudée eu revêtement extérieur (18), (joint de soudure 30, points de soudure 31).

10. Récipient selon la revendication 9,
**caractérisé par le fait que**
l'extrémité libre de la tubulure intérieure (20) est reliée au revêtement extérieur (18) par un joint de soudure (30) continu et étanchéifiant.

11. Récipient selon l'une des revendications de 7 à 10,
**caractérisé par le fait**
qu'entre la tubulure intérieure (20) et le revêtement extérieur (18), on a prévu une bague de renforcement (32) tenue par les points de soudure (31), les joints de soudure (30) et/ou des rebords rabattus, voire des moulures.

12. Récipient selon l'une des revendications de 1 à 11,
**caractérisé par le fait que**
la tubulure (34), voire la tubulure intérieure (38) est recouverte par une bague filetée (35, 36) ayant un filet intérieur et que la bague filetée est tenu par les joints de soudure (30), les points de soudure (31) et/ou les rebords rabattus, les moulures (37) ou semblables de la tubulure et/ou se tient par des parties en saillies façonnées, chevauchant les faces de la tubulure.

13. Récipient selon l'une des revendications de 1 à 12,
**caractérisé par**
un taradauge (9) enfoncé, roulé, pressé, estampé ou tourbillonné.

14. Récipient selon l'une des revendications de 1 à 13,
**caractérisé par le fait**
qu'une couche de matière plastique et/ou de vernis (48) est appliquée au moins sur la tubulure (8) et sur la zone limitrophe de la paroi interne du couvercle.

15. Récipient selon l'une des revendications de 1 à 14,
**caractérisé par le fait que**
des tubulures (8, 14, 16, 23) formant des bondons sont formées dans leur trémie, leur paroi latérale ou dans leur fond.
